# EUROPÄISCHE PATENTSCHRIFT

(11) **EP 0 951 601 B1**
(45) Veröffentlichungstag und Bekanntmachung des Hinweises auf die Patenterteilung: **04.04.2001**
(21) Anmeldenummer: 97949854.0
(22) Anmeldetag: 25.10.1997
(51) Int. Cl.: D21F 1/02

(54) **TRENNELEMENT EINES MEHRSCHICHTENAUFLAUFES**
SEPARATOR FOR A MULTILAYER HEADBOX
SEPARATEUR D'UNE ARRIVEE DE PATE MULTICOUCHE

(30) Priorität: 19.12.1996 DE 19652985
(43) Veröffentlichungstag der Anmeldung: 27.10.1999
(73) Patentinhaber: Voith Paper Patent GmbH, 89522 Heidenheim (DE)
(72) Erfinder: MESCHENMOSER, Andreas, D-88263 Horgenzell (DE)
(86) Internationale Anmeldenummer: DE9702503
(87) Internationale Veröffentlichungsnummer: WO9827271

(56) Entgegenhaltungen:
- EP-A- 0 331 813
- DE-A- 4 402 625
- DE-A- 19 652 981
- DE-A- 19 652 982
- DE-A- 19 652 985
- GB-A- 2 187 485

## Beschreibung

Die Erfindung betrifft ein mehrteiliges Trennelement eines Mehrschichtenauflaufes, einer Maschine zur Herstellung einer Papier- oder Kartonbahn, zum Trennen zweier Suspensionsströme, insbesondere betrifft die Erfindung die Art der Verbindung der einzelnen Bauteile eines Trennelementes untereinander beziehungsweise die Verbindung eines Trennelementes mit dem Grundkörper des Stoffauflaufes gemäß dem Oberbegriff des Anspruches 1.

Ein entsprechende Verbindung gemäß dem Oberbegriff des Anspruches 1 ist aus der Deutschen Patentschrift DE 44 02 625 A1 bekannt. Mit dieser Schrift sollte ein Trennelement gezeigt werden, das unter anderem ein schnelles und leichtes Ein- und Ausbauen ermöglichen sollte.

Diese Ausführung der Verbindung ist jedoch relativ aufwendig im Betrieb, da zur Aufrechterhaltung einer festen Verbindung mindestens ein Hydraulikoder Pneumatikelement ständig unter Druck gehalten werden muß.

Aufgabe der Erfindung ist es, eine Verbindung für ein Trennelement darzustellen, das die Nachteile des Standes der Technik beseitigt und trotzdem ein sehr einfaches Wechseln eines Trennelementes beziehungsweise von Teilen dieses Trennelementes ermöglicht.

Die Aufgabe wird durch die kennzeichnenden Merkmale des Anspruches 1 gelöst.

Demgemäß weist die Verbindungsvorrichtung mindestens eine Zughalterung in einem ersten zu verbindenden Bauteil und mindestens einen Zughalterungseingriff in einem zweiten, mit dem ersten zu verbindenden Bauteil auf, wobei ein Federelement vorgesehen ist, das durch seine Federkraft einen festen Eingriff der Zughalterung im Zughalterungseingriff und damit eine Verbindung der Bauteile bewirkt. Zum Lösen der Verbindung ist mindestens eine Vorrichtung vorgesehen, die geeignet ist der Federkraft zumindest kurzzeitig entgegen zu wirken. Diese kann beispielsweise ein Hydraulik- oder Pneumatikelement in Form eines dehnbaren Schlauches oder eines Kolbens sein.

Vorteilhaft kann es sein, wenn an den zu verbindenden Bauteilen eine Vielzahl von Zughalterungen und Zughalterungseingriffen über die Maschinenbreite verteilt angeordnet sind, so daß eine möglichst gleichmäßige Verbindungskraft zwischen den Bauteilen entsteht. Hierbei können die Zughalterungen und Zughalterungseingriffe auch abwechselnd angeordnet sein, wobei dann allerdings an jedem Bauteil auch eine Vorrichtung zum Lösen der Federkraft notwendig wird.

Beispielsweise können die Zughalterungen an ihrem Ende ausladender gestaltet sein als an ihrem Anfang und die Zughalterungseingriffe so gestaltet sind, daß der ausladende Teil der Zughalterung in eine hierzu komplementäre Form eingreift. Diese Ausgestaltung kann in Form eines Hakens der sich in einen Bolzen einhängt oder eines zum Ende sich konisch oder stufenförmig erweiternden Bolzens, der in eine Eingriffsvorrichtung entsprechender Dimensionierung eingeführt wird, verwirklicht sein.

Vorteile der erfindungsgemäßen Ausführung eines Trennelementes sind:
- gleichmäßiger Einzug des Endteils über die gesamte Maschinenbreite;
- spielfreie Verspannung der Trennfuge zwischen den beiden Bauteilen im Betriebszustand;
- es ist nur ein kurzer Verschiebeweg zu Aus- und Einbau notwendig;
- Durchgänge in der Seitenwand für hydraulische Befestigungselemente können vermieden werden;
- aufgrund der rein mechanisch wirkenden Klemmkraft (Federkraft) ist keine Druckbeaufschlagung während des Betriebes notwendig und damit eine erhöhte Betriebssicherheit gegeben.

Die Erfindung ist anhand der nachfolgenden Figuren im einzelnen beschrieben. Darin ist im übrigen folgendes dargestellt:
- Figur 1:: Querschnitt durch ein schematisch dargestelltes Verbindungsteil zweier Bauteile eines Trennelementes;
- Figur 2:: Querschnitt durch ein schematisch dargestelltes Verbindungsteil zweier Bauteile eines Trennelementes mit Schwenkmöglichkeit.

Figur 1 zeigt den Querschnitt durch ein schematisch dargestelltes Verbindungsteil zweier Bauteile 1 und 2 eines Trennelementes eines Mehrschichtenstoffauflaufes. Das Bauteil 1 weist beispielhaft eine maschinenbreit verlaufende, stromabwärtig verengte Nut auf, in der sich eine Leiste 6 mit einer Vielzahl von auf dieser Leiste 6 befestigten Zughalterung 4 auf. Die Zughalterungen 4 greifen mit ihrem konisch erweiterten Ende jeweils in den gegenüberliegenden, am Bauteil 2 vorgesehenen Zughalterungseingriff 8 ein. Das stromaufwärtige Ende des Bauteiles 1 des Trennelements verfügt über eine entsprechende Anzahl von Zughalterungseingriffen, die derart gestaltet sind, daß die Zughalterungenin an sich bekannter Weise - seitenversetzt in eine Nut eingeführt werden können und danach durch eine Querverschiebung in den engeren Teil der Nut, die den eigentlichen Zughalterungseingriff darstellt, versetzt werden. Das Federelement 3, das hier aus einer Blattfeder besteht und durch das hindurch die Zughalterungen führen, erzeugt auf die Leiste 6 und die Zughalterungen 4 eine elastische, gerichtete Kraft, die das Bauteil 1 an das Bauteil 2 heranzieht. Auf der gegenüberliegenden Seite der Leiste 6 ist in der Nut 7 ein Hydraulikelement in Form eines Druckschlauches 5 angeordnet, der unter Druck der Federkraft des Federelementes 3 entgegenwirkt und die Verbindung zwischen den Bauteilen soweit frei gibt, daß ein seitliches Verschieben möglich ist und die beiden Bauteile komplett voneinander gelöst werden können.

Figur 2 zeigt ebenfalls einen Querschnitt durch ein schematisch dargestelltes Verbindungsteil zweier Bauteile 1 und 2 eines Trennelementes, wobei allerdings eine Schwenkmöglichkeit zwischen den Bauteilen vorgesehen ist. Die Schwenkmöglichkeit wird dadurch realisiert, daß einerseits die Zughalterungseingriffe sich in einem, mit seiner Außenfläche zylindrisch ausgeführten Teil 10 befinden, das wiederum selbst in einer quer verlaufenden Rundnut 9 des stromabwärtigen Bauteiles 1 verläuft. Weiterhin ist das stromabwärtige Ende des Bauteiles 2 und das stromaufwärtige Ende des Bauteiles 1 im Bereich der Berührungsflächen 11 koaxial-zylindrisch ausgebildet, so daß eine Schwenkbewegung des Bauteiles 1 um die Achse 12 der koaxial-zylindrischen Berührungsflächen 11 und des zylindrischen Teils 10 ermöglicht wird.

## Patentansprüche

1. Verbindungsvorrichtung eines Trennelemente eines Mehrschichtenauflaufes einer Papiermaschine, mit:
1.1 mindestens einer Zughalterung (4) in einem ersten zu verbindenden Bauteil (2) und
1.2 mindestens einem Zughalterungseingriff (8) in einem zweiten, mit dem ersten zu verbindenden Bauteil (1),
**dadurch gekennzeichnet**, daß
1.3 mindestens ein Federelement (3) vorgesehen ist, das durch seine Federkraft einen festen Eingriff der Zughalterung (4) im Zughalterungseingriff (8) und damit eine Verbindung der Bauteile (1 und 2) bewirkt und
1.4 mindestens eine Vorrichtung (5), die geeignet ist der Federkraft des Federelementes (3) zumindest kurzzeitig entgegen zu wirken.

2. Verbindungsvorrichtung gemäß Anspruch 1, **dadurch gekennzeichnet**, daß die der Federkraft entgegenwirkende Vorrichtung ein Hydraulik- oder Pneumatikelement ist.

3. Verbindungsvorrichtung gemäß Anspruch 2, **dadurch gekennzeichnet**, daß das Hydraulik- oder Pneumatikelement ein dehnbarer Schlauch oder ein Kolben ist.

4. Verbindungsvorrichtung gemäß einem der Ansprüche 1-3, **dadurch gekennzeichnet**, daß an den zu verbindenden Bauteilen (1 und 2) eine Vielzahl von Zughalterungen (4) und Zughalterungseingriffen (8) über die Maschinenbreite verteilt vorgesehen sind.

5. Verbindungsvorrichtung gemäß Anspruche 4, **dadurch gekennzeichnet**, daß an den zu verbindenden Bauteilen (1 und 2) die Zughalterungen (4) und Zughalterungseingriffe (8) abwechselnd angeordnet sind.

6. Verbindungsvorrichtung gemäß einem der Ansprüche 1-5, **dadurch gekennzeichnet**, daß die Zughalterungen (4) an ihrem Ende ausladender gestaltet sind als an ihrem Anfang und die Zughalterungseingriffe (8) so gestaltet sind, daß der ausladende Teil der Zughalterungen (z.B. Haken oder Verdickung) in ein hierzu geeignetes Formteil eingreift.

7. Verbindungsvorrichtung gemäß einem der Ansprüche 1-6, **dadurch gekennzeichnet**, daß die Zughalterungseingriffe (8) in dem zugehörigen Bauteil (1) um eine Achse (12) schwenkbar vorgesehen sind und die zu verbindenden Bauteile (1 und 2) zumindest im Bereich der sich berührenden Flächen (11) koaxial-zylindrisch um die Achse (12) ausgebildet sind.

## Claims

1. Connecting device of a separating element of a multilayer headbox of a papermaking machine, having:
1.1 at least one tension holder (4) in a first component (2) which is to be connected, and
1.2 at least one tension-holder engagement means (8) in a second component (1) which is to be connected to the first,
characterized in that
1.3 there is provided at least one resilient element (3) which, by virtue of its resilient force, brings about fixed engagement of the tension holder (4) in the tension-holder engagement means (8), and thus connection of the components (1 and 2), and
1.4 at least one device (5) which is suitable for at least briefly counteracting the resilient force of the resilient element (3).

2. Connecting device according to Claim 1,
characterized in that the device which counteracts the resilient force is a hydraulic or pneumatic element.

3. Connecting device according to Claim 2,
characterized in that the hydraulic or pneumatic element is an expandable tube or a piston.

4. Connecting device according to one of Claims 1-3,
characterized in that a multiplicity of tension holders (4) and tension-holder engagement means (8) are provided, in a manner distributed over the machine width, on the components (1 and 2) which are to be connected.

5. Connecting device according to Claim 4,
characterized in that the tension holders (4) and tension-holder engagement means (8) are arranged alternately on the components (1 and 2) which are to be connected.

6. Connecting device according to one of Claims 1-5,
characterized in that the tension holders (4) are configured to project more at their end than at their start, and the tension-holder engagement means (8) are configured such that the projecting part of the tension holders (e.g. hook or thickened portion) engages in a shaped part which is suitable for this purpose.

7. Connecting device according to one of Claims 1-6,
characterized in that the tension-holder engagement means (8) are provided in the associated component (1) such that they can be pivoted about an axis (12), and the components (1 and 2) which are to be connected are designed, at least in the region of the in-contact surfaces (11), in a coaxially cylindrical manner about the axis (12).

## Revendications

1. Dispositif de raccordement d'un séparateur d'arrivée multicouche d'une machine à papier, comprenant :
1.1 au moins un support de traction (4) dans un premier élément (2) à raccorder et
1.2 au moins un engrenage (8) pour le support de traction dans un second élément (1) à raccorder au premier,
**caractérisé en ce que**
1.3 au moins un élément élastique (3) est prévu dont la force de ressort permet un engrènement solide du support de traction (4) dans l'engrenage (8) pour le support de traction et donc un raccordement entre les éléments (1 et 2), et en ce que
1.4 au moins un dispositif (5) est prévu pour agir à l'encontre de la force de ressort de l'élément élastique (3), au moins pendant un instant.

2. Dispositif de raccordement selon la revendication 1, **caractérisé en ce que** le dispositif agissant à l'encontre de la force de ressort est un élément hydraulique ou pneumatique.

3. Dispositif de raccordement selon la revendication 2, **caractérisé en ce que** l'élément hydraulique ou pneumatique est un tuyau flexible extensible ou un piston.

4. Dispositif de raccordement selon l'une quelconque des revendications 1 à 3, **caractérisé en ce que** l'on prévoit, sur les éléments (1 et 2) à raccorder, une pluralité de supports de traction (4) et d'engrenages (8) pour le support de traction, répartis sur toute la largeur de la machine.

5. Dispositif de raccordement selon la revendication 4, **caractérisé en ce que** les supports de traction (4) et les engrenages (8) pour le support de traction sont disposés en alternance sur les éléments (1 et 2) à raccorder.

6. Dispositif de raccordement selon l'une quelconque des revendications 1 à 5, **caractérisé en ce que** les supports de traction (4) sont plus saillants à leur extrémité qu'à leur commencement, et les engrenages (8) pour le support de traction sont formés de telle sorte que la partie saillante des supports de traction (par exemple un crochet ou un épaississement) s'engrène dans une pièce moulée adaptée à cet effet.

7. Dispositif de raccordement selon l'une quelconque des revendications 1 à 6, **caractérisé en ce que** les engrenages (8) pour le support de traction sont prévus pour pouvoir pivoter autour d'un axe (12) dans l'élément (1) associé, et les éléments (1 et 2) à raccorder sont formés au moins dans la zone des faces en contact (11) de manière coaxiale et cylindrique autour de l'axe (12).
